# EUROPÄISCHE PATENTSCHRIFT

(11) **EP 0 000 358 B1**
(45) Veröffentlichungstag und Bekanntmachung des Hinweises auf die Patenterteilung: **09.12.1981**
(21) Anmeldenummer: 78100277.9
(22) Anmeldetag: 29.06.1978
(51) Int. Cl.: F23D 11/10, F23D 11/26, F23D 11/40, F23D 17/00, G05D 11/00, F23N 1/02

(54) **Verfahren zur Regelung der Verbrennung von flüssigen Brennstoffen, sowie eine Brenneranordnung zur Durchführung des Verfahrens**
Method for controlling the combustion of liquid fuels, and burner arrangement suitable for carrying out the method
Procédé de réglage de la combustion de combustibles liquides ainsi que dispositif de brûleur pour la mise en oeuvre du procédé

(30) Priorität: 29.06.1977 DE 2729321
(43) Veröffentlichungstag der Anmeldung: 24.01.1979
(73) Patentinhaber: SMIT OVENS NIJMEGEN B.V., NL-6500 AB Nijmegen (NL)
(72) Erfinder: Graat, Johannes W., Overasselts (NL); Remie, Hans T., Nijmegen (NL)
(74) Vertreter: Schulze Horn, Stefan, Dipl.-Ing. M.Sc.

## Beschreibung

Die Erfindung betrifft ein Verfahren zur Regelung der Verbrennung von flüssigen Brennstoffen über einen grossen Regelbereich in einer Brenneranordnung, in der ein Strahl aus kompaktem oder atomisiertem Brennstoff mit Hilfe einer Zerstäuberdüse erzeugt und entsprechend dem regelbaren Düseneingangsdruck in eine Mischkammer eingespeist wird, in die von der Seite in Richtung auf die Brennstoffstrahlachse Verbrennungsluft als Zerstäubungsmedium zugeführt wird, deren Strömung nach Durchsatz steuerbar ist, sowie mit nachfolgender Verbrennung des Brennstoff-Luftgemisches in einer an die Mischkammer anschliessende Verbrennungskammer.

Die Erfindung betrifft ausserdem eine nach dem Verfahren arbeitende Brenneranordnung.

Aus der DE-C-567 291 ist eine Vorrichtung bekannt, bei der durch axiale Verschiebung eines Düsenrohrs, das den Brennstoffzuführungskanal enthält, kann die zeitlich zugeführte Menge der Zerstäubungsluft geregelt werden kann. Dies geschieht durch Veränderung der Querschnittes der Luftzuführung ohne dass der Druck der zugeführten Luft geändert wird. Infolgedessen besitzt die Luft an ihrer Austrittsstelle stets ihre volle Geschwindigkeit und übt daher auch stets die volle mechanische Wirkung auf den vorzerstäubten Brennstoffstrahl aus. Diese Wirkung ist unabhängig von der zeitlich zugeführten Menge des Brennstoffes.

Die beschriebene sekundäre Zerstäubung erfordert zur Zerschlagung der Tröpfchen im vorzerstäubten Brennstoffstrahl eine hohe Geschwindigkeit. Wenn auch der DE-C-567 291 keine genauen Werte zu entnehmen sind, so ist doch bekannt (US-A-3 870 456), dass die Zerstäubungsluft unter kritischem Druck, d.h. mit spezifischer Schallgeschwindigkeit, durch die seitlichen Zerstäubungsdüsen eingedrückt werden müsste, um bei optimaler Einstellung die Tröpfchen um eine Grössenordnung, d.h. von etwa 50 x 10.⁶ m auf 5 x 10.⁶ m mittlerer Tröpfchendurchmesser zu verkleinern. In der bei der Druckzerstäubung auftretenden Verteilung der Tröpfchengrösse wird ein sogenannter mittlerer Tröpfchendurchmesser nach SAUTER dadurch definiert, dass der mittlere Tröpfchendurchmesser dieselbe spezifische Oberfläche hat, wie dem Durchmesser des Tröpfchens entspricht (SMD = SAUTER MEAN DIAMETER):
M Strömungszahl des Zerstäubers (Q/p)
Q Durchsatz (kg/h)
v kinematische Viskosität des Brennstoffes (cSt)
p Zerstäubungsdruck (kp/cm²)
(siehe HANSEN, Ölfeuerungen; Springer-Verlag, Berlin 1970, S. 67).

Erwünscht ist bei wärmeerzeugenden Verbrennern eine stöchiometrische Verbrennung des Brennstoffes. Unter einer «stöchiometrischen Verbrennung). wird eine solche verstanden, bei der weder Russ (gemessen nach BACHARACH: Russzahl Null) noch ein nenneswerter Sauerstoffanteil der Verbrennungsgase auftritt (Sauerstoffgehalt in der Grössenordnung 0,01 bis 0,1 Vol.-%). Die Regelung kann sich auch auf eine unterstöchiometrische Verbrennung zur Erzeugung einer reduzierenden Atmosphäre beziehen, bei der relativ hohe CO-Gehalte (5-6%) ohne Russbildung vorkommen. Unter «flüssigen Brennstoffen» werden insbesondere Heizöle verstanden. Hierbei kann es sich um Heizöl EL, L oder S handeln. Die entsprechenden Viskositätswerte dieser Brennstoffe sind gemäss Deutscher Industrienorm festgelegt. Bei den Ölen sinkt die Viskosität mit der Erwärmung stark ab, so dass unter Umständen aus einem schweren Heizöl durch Erwärmung ein solches mit Viskositätseigenschaften eines mittelschweren Heizöles werden kann. Es eignen sich zur Verbrennung jedoch auch Altöle, schlammförmige Brennstoffe und Ähnliches.

Bei dem bekannten Brenner wird die Zerstäubungsluft zwar geregelt zugeführt; es wird aber nicht angegeben, unter welchen Kriterien dies geschehen muss, damit eine hohe Wirtschaftlichkeit und ein grosser Regelbereich gegeben sind. Insbesondere ist es nicht unproblematisch, bei einem Brenner über einen grossen Lastbereich immer die gleiche Luftgeschwindigkeit auf den Brennstoffstrahl einwirken zu lassen, da damit die Gefahr des Luftüberschusses bei Leistungsminderung gegeben ist.

Es stellt sich damit die Aufgabe, ein Verfahren und eine Brenneranordnung für die Regelung der Verbrennung von flüssigen Brennstoffen über einen grossen Regelbereich anzugeben, bei dem der zur Verbrennung gelangende Ölnebel bei verschiedenen Betriebsbedingungen einen solchen mittleren Tröpfchendurchmesser erhält, dass ein russfreies und praktisch sauerstofffreies Verbrennungsgas erzeugt wird.

Diese Aufgabe wird dadurch gelöst, dass der Druck des Brennstoffes am Eingang der Brennstoffdüse und die mittlere Geschwindigkeit der Verbrennungsluft gekoppelt derart einstellbar sind, dass der Druck des Brennstoffes und die mittlere Geschwindigkeit der Verbrennungsluft umgekehrt proportional sind und dass das Brennstoff-Luft-Mengenverhältnis über den gesamten Regelbereich im wesentlichen gleich ist.

Vorzugsweise wird die gesamte Verbrennungsluft als Zerstäubungsmedium eingesetzt, um deren Energiegehalt möglichst vollständig zu nutzen. Damit lässt sich auch erreichen, dass nur ein relativ geringer Luftdruck für die einströmende Verbrennungsluft eingehalten werden muss. Als weiterer, bedeutender Vorteil ist anzusehen, dass die Brennstoffteilchen mit der Luft völlig homogen durchmischt sind und damit eine sehr kurze Ausbrennzeit erreicht wird.

Wie die zitierte Gleichung für den SMD klar ausweist, hängt die Tröpfchengrösse von Eingangsdruck bzw. Durchsatz ab. Die Regulierung der Wärmeabgabe des Brenners erfordert es aber, dass grössere oder kleinere Durchsatzmengen an Brennstoff eingesprüht werden, wobei die Regelung über den Öldruck bzw. die Änderung des Leitungsquerschnittes erfolgt. Dabei galt es bisher als hinzunehmende Tatsache, dass bei Unterschreitung eines bestimmten Druckes eine stöchiometrische Verbrennung unmöglich war, weil das zugeführte Zerstäubungsmedium einen Luft- überschuss zur Folge hatte. Deshalb wurden die bekannten, mit zweistufiger Zerstäubung arbeitenden Brenner im wesentlichen nur mit Vollast gefahren.

Das erfindungsgemässe Verfahren ermöglicht es nun, über weite Lastbereiche stöchiometrisch eine Verbrennung durchzuführen. Dabei ist erstaunlich, dass gerade im unteren Lastbereich und selbst bei einem erzeugten kontinuierlichen Strahl aus kompaktem Brennstoff eine stöchiometrische Verbrennung gewährleistet werden kann.

Das Verfahren gemäss der Erfindung beruht dabei auf dem Grundgedanken, dass die anfängliche Tröpfchengrösse verkleinert und dass die hierfür aufzubringende Energie von dem zugeführten Zerstäubungsmedium aufgebracht wer₋ den muss. Da jedoch bei einer stöchimetrischen Verbrennung das Verhältnis zwischen zugeführter Brennstoff- und Luftmenge genau gleich ist, war von der Erfindung die Aufgabe zu lösen, unter Beachtung dieser Proportionalität den Tröpfchendurchmesser zu verkleinern.

Der mittlere, bei Austritt aus der Zerstäubungsdüse zu messende Tröpfchendurchmesser (SMD) liegt im allgemeinen zwischen 50 und 200 µm, und die Geschwindigkeit v des Luftstromes in Richtung auf die Brennstoffstrahlachse liegt zwischen 40 und 250 m/s. Dabei ist diese Geschwindigkeit nicht direkt gemessen worden, sondern auf Grund von Messungen der Grössen Q und A aus der nachfolgenden Gleichung (2) ermittelt worden:
v: Geschwindigkeit;
Q: Menge an Luft in der Zeiteinheit;
A: Querschnittsfläche.

Diese Geschwindigkeitswerte gewährleisten, dass der Tröpfchendurchmesser unter einen Wert von 10 µm absinkt und damit eine «blaue Flamme» bei stöchiometrischer Verbrennung erzeugen lässt. Wie bereits erwähnt, ist eine stöchiometrische Verbrennung nicht nur bei blauer Flamme gegeben, sondern auch bei Flammen mit gelben Farbanteilen, insbesondere dann, wenn hochviskose oder aschereiche Brennstoffe verbrannt werden.

Mit dem erfindungsgemässen Verfahren ist es sogar möglich, dass ein kompakter Brennstoffstrahl (Tröpfchengrösse theoretisch unendlich) durch die Zerstäubungsluft soweit zerschlagen wird, dass noch eine den eingangs genannten Bedingungen genügende Verbrennung in der Verbrennungszone erfolgt. Hierbei liegt die Geschwindigkeit gemäss obiger Definition bei v = 180-250 m/s.

Die Geschwindigkeit der Verbrennungsluft ist durch die Veränderung der Fläche des Eintrittsquerschnittes der Luft zu steuern. Dabei kann auf der einen Seite der Luftdruck bei der Zuführung der Verbrennungsluft relativ niedrig sein, was einfach ausgelegte Gebläse verwendbar macht. Auf der anderen Seite kann ein Ölzufuhr-Regelventil mit einer die Zuführungsfläche verändernden Vorrichtung mechanisch gekoppelt werden. Der Luftdruck kann überraschend gering sein, jedenfalls weit unterhalb des kritischen Druckes liegen, z.B. bei Werten von 0,1 bar. Dabei bietet sich an, die relative Geschwindigkeit über den gesamten Umfang der Brennkammer gleich zu machen; das bedeutet, dass die Zuführung der Luft in die Mischzone rotationssymmetrisch verteilt und um die Achse des Brennstoffstrahles erfolgt.

Zur Durchführung des Verfahrens eignet sich eine Brenneranordnung, die mit einer Zerstäubungsdüse zur Erzeugung eines Brennstoffstrahles ausgestattet ist, die in eine von einem Stutzen umschlossene Mischkammer mündet, wobei in dem Stutzen Öffnungen vorgesehen sind, durch die die Verbrennungsluft von der Seite in Richtung auf die Brennstoffstrahlachse zugeführt wird und die durch ein den Stutzen übergreifendes, gegenüber diesem beweglich angeordnetes Überdeckungselement zur Steuerung des Luftzuführungsquerschnittes sukzessiv zu öffnen oder zu schliessen sind. Dabei ist das Überdeckungselement erfindungsgemäss mit einem die Zuführmenge des Brennstoffes steuernden Ventil verbunden.

Dabei ist berücksichtigt, dass aus der DE-B-1 266 433 bereits bekannt ist, einen von einem Mantel umschlossenen Kanal mit eingearbeiteten Öffnungen, die zu öffnen und zu schliessen sind, vorzusehen. Jedoch ist hieraus nicht bekannt, dass die Zuführungsmenge steuernde Brennstoffventil und das Überdeckungselement zu verbinden. Ausserdem ist bei der bekannten Vorrichtung der Luftstrom, der in die Mischkammer eintritt, nur ein aus em Hauptstrom der Verbrennungsluft abgezweigter Nebenstrom. Eine Zerschlagung und weitere Atomisierung des Brennstoffstrahles durch den Nebenstrom ist nicht offenbart und erscheint auch technisch nicht möglich. Insbesondere ist auch nicht die Möglichkeit offenbart, einen kompakten Brennstoffstrahl mit Hilfe der Verbrennungsluft zu zerschlagen und gleichzeitig die Vorrichtung so su steuern, dass eine stöchiometrische Verbrennung über einen grossen Lastbereich möglich ist.

Vorbekannt ist weiterhin eine Vorrichtung gemäss der US-A-2 303 104, in der ein Brenner beschrieben wird, der mit einer Öl-Zerstäuberscheibe und mit zusätzlicher Dampfzerstäubung, arbeitet, d.h. Verbrennungsluft dient nicht als Zerstäubungsmedium. Darüber hinaus geben die Ausführungen auf Seite 2, rechte Spalte, Zeilen 50 ff. der genannten US-A-2 303 104 die Anweisung, dass dann, wenn der Druck in der Brennstoffleitung reduziert wird, der Druck des Zerstäubungsmediums proportional erhöht werden solle. Auf die vorliegende Vorrichtung angewandt würde das bedeuten, dass ein wesentliches Luft-Überangebot zur Verfügung stünde, so dass der Bereich der Stöchiometrie sofort verlassen würde. Bei dem Verfahren und der Vorrichtung gemäss Anmeldung wird dagegen die Geschwindigkeit der Zerstäubungsluft erhöht, wobei gleichzeitig berücksichtigt wird, dass der Bedarf an Verbrennungsluft sinkt.

Mechanisch lässt sich die Veränderung des Luftzuführungsquerschnittes dadurch in einfacher Weise verwirklichen, dass als Oberdeckungselement eine gegenüber dem Stutzen drehbare Hülse konzentrisch zum Stutzen angeordnet ist, die ebenfalls mit Öffnungen versehen ist. Eine andere Ausführungsform, die relativ einfach zu bauen ist, weist eine Mischkammer auf, die in Achsenrichtung, von der Verbrennungskammer gesehen, zunächst eine zylindrische Kammer mit einem grösseren, abschliessend eine Kammer mit einem kleineren Durchmesser besitzt, wobei in die Wandungen beider Kammern Öffnungen münden. Die letztgenannte Ausführung kann dadurch verbessert werden, dass die Wandung der kleineren Kammer zusammen mit einer Lanze verschiebbar ist.

Das erfindungsgemässe Verfahren sowie Ausführungsformen der Vorrichtung gemäss Erfindung werden anhand der Zeichnung näher erläutert. Die Figuren zeigen:
Figur 1 zeigt ein Schema zur Steuerung einer Brenneranordnung unter Ausnutzung des erfindungsgemässen Verfahrens;
Figur 2 zeigt ein Diagramm, bei dem für eine bestimmte Düse auf der Abszisse verschiedene, voneinander abhängige Parameter aufgetragen sind (Zerstäubungsdruck, öldurchsatz pro Stunde, Luftbedarf); auf der Ordinate ist die Tröpfchengrösse in Mikrometer aufgetragen.
Figur 3 zeigt einen Brenner in einer ersten Ausführungsform;
Figuren 4a, b zeigen Stellungen des Brennstoff-Steuersystems gemäss der Ausführungsform der Figur 3;
Figur 5 zeigt einen Querschnitt durch die Mischkammer einschliesslich der Einrichtungen für die Steuerung der Luftzufuhr.
Figuren 6 bis 11 b zeigen Querschnitte durch die Mischkammer mit weiteren Steuerungsmöglichkeiten;
Figur 12 zeigt eine weitere Ausführungsform des Brenners als Zweistoff-Brenner.

Figur 1 gibt ein Regelschema wieder, bei dem im Mittelpunkt eine Brenneranordnung 1 steht, mit der flüssige Brennstoffe verbrannt werden. Ein Brennstoffstrahl wird mit Hilfe einer Düse 4 zerstäubt und mit einer dem Düseneingangsdruck entsprechenden Tröpfchengrösse bzw. Brennstoffmenge pro Zeiteinheit in eine Mischkammer 3 eingesprüht. Von der Seite des Brennstoffstrahles her wird die Verbrennungsluft als Zerstäubungsmedium eingeführt, deren Strömung nach Durchsatz und Geschwindigkeit steuerbar ist. Die Luft wird zunächst aus der Atmosphäre durch ein Luftfilter 2 durch ein Gebläse 5 mit Motor 6 angesaugt und über eine Leitung 7 einem Luftführungskanal 8 zugeführt. Von hier aus gelangt die Luft durch Öffnungen 10 in die genannte Mischkammer 3. Zur Steuerung und Überwachung der Luftzuführung sind ein Manometer (P) 11 und ein Druckschalter (PS) 12 vorgesehen.

Der Brenneranordnung 1 wird der Brennstoff über ein Absperrventil 13, Ölfilter 14, Ölpumpe 15 über die Leitung 16 zugeführt. Zur Überwachung der Leitung dient ein Manometer (P) 17. Wichtiges Element der Steuerung ist ein Steuerventil 18, das mechanisch über eine Hebelstange 19 mit einem Hebel 20 mit einer beweglichen Lanze 21 verbunden ist, die an ihrer Spitze die Brennstoffdüse 4 trägt. Die Lanze 21 ist innerhalb eines sie umgebenden Stutzens 22 verschiebbar angeordnet, und zwar so, dass die Spitze der Lanze je nach Stellung innerhalb des Mantels Öffnungen 10 mehr oder weniger weit bedeckt. Durch diese Querschnittsveränderung der Öffnungen wird die Menge und die Geschwindigkeit der in die Mischkammer eintretenden Verbrennungs-Zerstäubungsluft geändert. Die Veränderung erfolgt proportional der durch das Steuerventil 18 gesteuerten Zuführung der Brennstoffmenge.

Als Brennstoff eignen sich vorzugsweise wegen ihrer Reinheit leichte Heizöle. Es ist jedoch ohne weiteres möglich, insbesondere bei Verwendung einer Ölvorwärmung, auch schwere Heizölqualitäten einzusetzen.

In der Mischkammer erfolgt eine weitere Zerschlagung der Öltröpfchen. Anschliessend tritt das entstandene Brennstoff-Luft-Gemisch in eine Verbrennungskammer 24 ein, in der die eigentliche Verbrennung erfolgt. Die Zündung besorgt ein Zündbrenner mit Zündelektrode 25. Zur Oberwachung dient ein UV-Detektor 26. Bei Aussetzen der Verbrennung wird über eine Steuerleitung 27 ein Magnetventil 28 geschaltet, das die Brennstoffzufuhr unterbricht.

Die Funktion der Steuerung ist demnach wie folgt:
Die Leistung bzw. die Wärmeabgabe der Brenneranordnung wird gesteuert durch die Zufuhr der jeweils benötigten Brennstoffmenge (Steuerventil 18). Zusammen mit der Bewegung des Ventils 18 wird die Bewegung der Lanze 21 gesteuert, welche die Öffnungen 10 verkleinert bzw. vergrössert. Dabei ist die Grösse der Öffnungen 10 jeweils so bemessen, dass jedenfalls eine genau dosierte Zuführung der Verbrennungsluft erfolgt. Die Menge der Verbrennungsluft ist jeweils proportional der zuströmenden Ölmenge bemessen. Die Geschwindigkeit der zugeführten Verbrennungsluft hängt von der Querschnittsfläche der Öffnungen 10 ab. Der Druck vor der Zerstäubungsdüse 4 und die Geschwindigkeit der zugeführten Zerstäubungs- und Verbrennungsluft stehen in einem umgekehrt proportionalen Zusammenhang. Neben der Regelung des Ölstromes im Zustrom können auch Sprühdüsen eingesetzt werden, bei denen eine Regelung im Rückstrom erfolgt. Derartige Düsen sind an sich bekannt; die Erfindung kann auch bei Benutzung dieser Düsen angewendet werden.

Das Diagramm der Figur 2 zeigt die Zusammenhänge zwischen den wichtigsten Grössen. Auf der Abszisse ist aufgetragen, welcher Zerstäubungsdruck p einem bestimmten Öldurchsatz entspricht. Weiter ist der erforderliche Luftbedarf an Verbrennungsluft aufgetragen. Diesem Verhältnis liegen bestimmte Düsenabmessungen zugrunde. Die Messwerte des Diagramms sind an einer handelsüblichen Düse des Typs Spraymaster, Art.-Nr. 113, Nr. 80 (Hersteller Fuelmaster, Den Haag, Niederlande) gewonnen worden. Auf der Ordinate ist die Tröpfchengrösse (SMD) in einer Kurve 1 aufgetragen, die gemäss der Formel von SAUTER (1) berechnet ist. Es ist ohne weiteres ersichtlich, dass zu kleineren Drücken hin und entsprechend geringeren Durchsätzen die Tröpfchengrösse immer mehr ansteigt, bis sie schliesslich «unendlich» gross ist, was einem durchgehenden, ununterbrochenen Strahl entspricht. Diese Verhältnisse treten zunächst unter der Voraussetzung ein, dass keine seitlich eintretende Zerstäubungsluft vorhanden ist. Durch entsprechende Steuerung der Zutrittsgeschwindigkeit der Verbrennungsluft, die rechnerisch (vgl. Formel (2)) bei Werten zwischen 40 m/s und 200 m/s liegt, lässt sich aufgrund des Impulses der auf die Öltröpfchen auftreffenden Zerstäubungsluft eine weitere Zerkleinerung des Öltröpfchens erreichen, wobei die Kurve 2 zugrundezulegen ist. Im allgemeinen wird angestrebt, dass die Tröpfchengrösse unterhalb von 10 µm eingestellt ist, um weitgehende Blaufärbung der Flamme und stöchiometrische oder reduzierende Verbrennung zu erreichen. Je kleiner der Tröpfchendurchmesser im Mittel ist, der aus der Düse austritt (Kurve 1), um so geringer ist die benötigte Geschwindigkeit der zugeführten Verbrennungsluft. Dabei ist zu berücksichtigen, dass die Menge der Verbrennungsluft bei entsprechend höherem Öldurchsatz wesentlich vergrössert ist.

Zusammengefasst lässt sich dem Diagramm gemäss Figur 2 daher entnehmen, dass es erforderlich ist, empirisch zu bestimmen, welche Luftgeschwindigkeiten bei Eintritt in die Verbrennungskammer erzielt werden, um die Tröpfchengrösse wirksam zu verkleinern. Auf jeden Fall ist es nicht möglich, eine blaue Flamme bzw. wirkungsvolle, stöchiometrische Verbrennung mit Tröpfchen zu erzielen, die im Mittel grösser sind als 50 [tm. Dabei kann die Zerkleinerung der Tröpfchen durch Zerstäubungsluft erreicht werden, die nicht unter sogenannten kritischen Druckverhältnisssen zugeführt wird, sondern die beispielsweise bei einem Druck von 0,3 ... 0,1 bar oder weniger zugeführt wird.

In der Figur 3 ist ein Querschnitt durch eine Brenneranordnung gezeigt, wie sie beispielsweise bei dem in Figur 1 dargestellten Regelschema verwendet werden kann. Die Brenneranordnung weist ein Gehäuse 31 auf, das aussen zylindrisch geformt ist und mehrere, konzentrisch zueinander angeordnete Teile besitzt. Das Gehäuse 31 umgibt von aussen nach innen gesehen zunächst einen zylinderförmigen Luftkanal 32, dem über die Leitung 7 Luft unter einem Druck von ca. 0,1 bar zugeführt wird. Konzentrisch im Innern des Luftkanals ist beweglich die Lanze 21 mit der Brennstoffdüse 4 angeordnet. Die Lanze ragt mit ihrer Mündung 33 in einen Stutzen 22 hinein, der ebenfalls zylindrische Form hat. Es sind zwei Arten von Öffnungen 10, 30 vorgesehen:
a) verhältnismässig grosse, etwa über ²/₃ der Länge des Stutzens reichende Schlitze 10,
b) demgegenüber wesentlich kleinere Bohrungen oder Schlitze 30 in der Lanze 21, welche innerhalb einer vor der Düsenöffnung befindlichen Kammer 3' münden.

Der Stutzen 22 wiederum ist verbunden mit einem Abschlussteil 34, das mit einer konisch geformten Öffnung 35 sich in Richtung eines Brennerrohrs 36 öffnet. Das Abschlussteil 34 ist vorzugsweise Teil einer Wandung eines Kessels. oder dergleichen.

Die Lanze 21 ist langgestreckt und zentrisch mit einer Leitung 37 ausgestattet. Die Lanze ragt mit ihrem hinteren Ende aus dem Gehäuse 31 heraus und ist dort mit zwei Anschlüssen versehen, nämlich einem Ölleitungsanschluss 41 und einem Gasanschluss 42. Ferner weist die Lanze, die innerhalb des Gehäuses 31 verschiebbar ist, an ihrer Aussenseite einen Gewindekörper 43 auf, der mit einer gewendelten Nutführung 44 versehen ist. Durch Verdrehung des Hebels 20 mit der drehbaren Büchse 20' wird die Lanze 21 aus dem Stutzen 22 heraus- und hineingezogen. Die Stirnwand 45 legt dabei die Büchse 20' in Achsenrichtung fest.

Dem Inneren der Lanze (Leitung 37) wird ein füssiger Brennstoff zugeführt. Die Brennstoffleitung endet vor der Zerstäuberdüse 4, die mit einer Ventilnadel ausgestattet ist. Andere, an sich bekannte Zerstäuberdüsen, auch solche mit Rücklaufkontrolle, können verwendet werden, so dass Einzelheiten der Düse nicht beschrieben zu werden brauchen. Aus der Mündung 33 der Düse 4 tritt das ÖI, in mässig feine Tröpfchen verteilt, als Ölnebel in die Mischkammer 3' ein.

Der Brenner kann auch zur Verbrennung von Heizgas verwendet werden. In diesem Falle wird der Anschluss 41 gesperrt und das Gas über die Zuleitung 42 zugeführt. Die Luftzuführung erfolgt dabei wie bei der Ölverbrennung, die im folgenden beschrieben wird.

Die Figuren 4a und b zeigen den vorderen Teil der Lanze 21 innerhalb des Stutzens 22 in verschiedenen Stellungen. Die Mischkammer, in der die Verbrennungsluft auf das Öl trifft, kann mit der Stellung der Lanze verändert werden. In dem Vorderteil der Lanze ist ein kleinerer Teil der Mischzone als Mischkammer 3' fest eingebettet und wird über die Öffnungen 30 ständig mit Verbrennungsluft beaufschlagt. Durch Bewegung der Lanze 21 aus dem Stutzen heraus wird jedoch eine wesentlich grössere Mischkammer 3" geschaffen, die dann durch die freigelegten Schlitze 10 innerhalb des Stutzens 22 mit einer entsprechend grösseren Menge an Verbrennungsluft beaufschalgt wird. Die seitlich zugeführte Verbrennungsluft ist zwar bei Stellung gemäss Figur 4b wesentlich grösser als gemäss Figur 4a; jedoch ist die Geschwindigkeit der Verbrennungsluft auch geringer, so dass die Tröpfchen, die aus der Düse treten, nicht mehr um so vieles weiter zerkleinert werden, wie dies bei der Stellung gemäss Figur 4a der Fall ist. Hier trifft die Verbrennungsluft in einem relativ kleinen Volumen unter hoher Geschwindigkeit auf Tröpfchen, die infolge des geringeren Druckes p in der Leitung 37 relativ gross bemessen sind. Ja, es ist sogar möglich, mit Hilfe der Verbrennungsluft einen durchgehenden Strahl soweit zu zerschlagen, dass er in der anschliessenden Brennkammer stöchiometrisch verbrannt wird. Durch die gestrichelten Pfeile bzw. durch den gestrichelt angedeuteten Kegel sind die Luftwege bzw. der Brennstoffnebel dargestellt.

Figur 4a zeigt demnach die Stellung bei kleinem und Figur 4b Stellung bei grossem Wärmebedarf. Die Geschwindigkeit der Luft, die bei Stellung gemäss Figur 4a grösser ist als gemäss Figur 4b, resultiert aus mehreren, zusammenwirkenden Faktoren. Unter diesen seien genannt: der Gegendruck in der Mischkammer, beruhend auf dem eingedrückten Ölnebel und der sich stauenden Luft, lässt nach bei geringerer Last. Bei üblichen Ventilatoren steigt der Lieferdruck an, wenn die geförderte Luftmenge sich verringert.

Bei der in der Figur 3 und 4a/b dargestellten Ausführungsform erfolgt die Steuerung der Luftzufuhr durch Verschieben der Lanze 21, wobei die Luftzuführungsöffnungen 10, 30 mehr oder weniger abgedeckt werden. Die Öffnungen können sowohl Bohrungen als auch längliche Schlitze sein. Sie verteilen sich über den Umfang des Stutzens vorzugsweise in rotations-symmetrischer Anordnung.

Die weiteren Figuren zeigen andere Ausführungsformen, bei denen das Prinzip der Steuerung der Luftzuführung abgewandelt ist.

Figur 5 zeigt einen Querschnitt durch eine Konstruktion, bei der ein Stutzen 22 der Mischkammer 3 mit Bohrungen 46 versehen ist. Der Stutzen ist von aussen von einer drehbaren Hülse 47 umgeben, die weitere Bohrungen 48, aufweist, die in dem Luftkanal 32 münden. Durch eine Drehung der Hülse 47 gegenüber dem Stutzen 22 lässt sich der Zuleitungsquerschnitt verändern und damit die entsprechende Luftzuführungsregulierung erreichen. Dabei liegt die Lanze mit der Brennstoffdüse gegenüber dem Gehäuse fest. Ihre Stellung entspricht in etwa der Figur 4b.

Figur 6 zeigt eine weitere Ausführungsform, bei der die Mischkammer 3 von einer mit dem Abschlussteil 34 verbundenen Hülse 53 mit drehbarer Innenbuchse 50 verbunden ist. Die Innenbuchse 50 ist mit Bohrungen 51 versehen, die bei Koinzidenz mit entsprechenden Bohrungen 52 der festliegenden äusseren Hülse 53 einen maximalen Luftdurchlass ergeben; bei Verdrehung der Buchse 51 gegenüber dem äusseren Teil werden die Bohrungen immer mehr zugestellt, so dass schliesslich die Luftzuführung auf ein Minimum herabgedrückt ist. Die Verdrehung der Buchse erfolgt gemäss dem Prinzip der Erfindung über einen Stelltrieb 60, der über ein Zahnrad die Buchse 50 verdrehbar macht. Hierdurch lässt sich innerhalb der Mischkammer 3 eine variierbare Beeinflussungsmöglichkeit des aus der Düse 4 kommenden Brennstoffstrahles durch die Verbrennungsluft erreichen.

Figur 7 zeigt eine mit Hilfe des Stelltriebs 60 verdrehbare Innebüchse 50', die mit dreieckförmigen Schlitzen 55 versehen ist. Die Aussenhülse 53 ist dagegen mit im Querschnitt rechteckigen Schlitzen 52' versehen. Wenn die Innenbuchse 50' verdreht wird, öffnet sich der koinzidierende Querschnitt durch fortschreitende Überdeckung der Schlitze 52' und 55 immer mehr.

In Umkehrung des Prinzips der Verschiebbaren Lanze gemäss Figur 3 stellt Figur 8 die konstruktive Möglichkeit dar, bei festliegendem Stutzen 22 mit Schlitzen 52 im Bereich der Wand der Mischkammer 3 eine verschiebbare Innenbuchse 50" vorzusehen, die mit mehreren, in ihrem Querschnitt unterschiedlichen Schlitzen 55' versehen ist. Bei Verschieben der Buchse 50" mit Hilfe eines Gestänges 61 können die Schlitze 52 variabel freigelegt und dadurch die Luftzufuhr gesteuert werden.

In dem Ausführungsbeispiel gemäss Figur 9 ist eine verschiebbare Innenbuchse 56 innerhalb eines festliegenden äusseren Stutzens 22 mit Bohrungen 54 dargestellt, die mit dreieckförmigen Schlitzen 57 versehen ist, die bei Verschieben der Innenbuchse mit Hilfe eines Gestänges 61 die zum Luftkanal führenden Bohrungen 54 mehr oder weniger freigeben und dadurch die Luftzuführung veränderbar machen.

Figur 10 zeigt dagegen die Möglichkeit, mit einer verschiebbaren Lanze 21 eine Innenbuchse zu schaffen, die innerhalb des Stutzens verschiebbar und mit im Querschnitt verschiedenen Bohrungen 64 versehen ist. Die Schlitze des Stutzens werden bei Zurückziehen der Lanze nach und nach freigegeben. Hierbei entsteht eine mehrfach gestufte Mischkammer 3, 3', 3".

In der Figur 11a und 11b ist analog zu Figur 10 die Möglichkeit vorgesehen, die Lanze 21 verschiebbar zu machen. Jedoch ist der Stutzen auf seiner Länge nicht mit mehreren Bohrungsreihen versehen, sondern mit länglich geformten Schlitzen (Figur 11b) durchbrochen. Als Ausführungsbeispiele bieten sich fast rechteckige Schlitze 70, spitz zulaufende Schlitze 71, dreieckförmig zulaufende Schlitze 72 und weitere Formen an.

Figur 12 schliesslich gibt ein weiteres Ausführungsbeispiel wieder, bei der besonderer Wert auf die duale (Gas-Öl) Anwendungsmöglichkeit des Brenners gelegt ist. Wie bereits erläutert, lässt sich das Prinzip der Brennertechnologie auch anwenden auf sogenannte Zweistoff-Brenner. Hierbei ist es erforderlich, dass die Lanze 21 mit einer Gaszufuhr verbunden ist. Um eine optimale Gasverbrennung zu erreichen, wird vorgeschlagen, im Bereich der Düse 4 Umgehungskanäle 42' vorzusehen, die innerhalb der Mischkammer 3 unter Umgehung der Düse 4 münden. Die Regelung der Gaszufuhr erfolgt durch eine drehbare Lochscheibe 40, die den Kanal 42' durch Verdrehen einer Bohrung 49 nach und nach freigibt. Die Lochscheibe 40 ist mit einer drehbaren Aussenhülse 38 gekoppelt, die bei Öl- sowie Gasverbrennungs-Betrieb die Luftzufuhr steuert und mit einem Stellmotor 76 verbunden ist.

Die Mischkammer 3 ist im Schnitt kegelförmig mit einem Öffnungswinkel von etwa 30 ⁰ gestaltet. Die Gaszufuhrkanäle 42' münden seitlich in den Kegelmänteln, während die Brennstoffdüse 4 in der Kegelspitze angeordnet ist. Die verdrehbare Aussenhülse 38 mit Schlitz sorgt für eine Querschnittsveränderung der Luftzuführung durch den Stutzen 22, der ebenfalls mit Bohrungen 30 versehen ist. Die drehbare Hülse 38 ist mit einer an der Hülse aussen angebrachten Verzahnung 79 versehen, mit der ein Zahnrad 74 kämmt. Über eine Welle 75 ist das Zahnrad 74 mit dem Stellmotor 76 verbunden. Der Stellmotor empfängt seine Signale beispielsweise von einer zentralen Steuereinheit (nicht dargestellt), die sowohl die ÖI- als auch die Luftzufuhr steuert. Es ist auch möglich, einen Regelkreis vorzusehen, der entsprechend dem Wärmebedarf bzw. der gemessenen Mischung oder der Eigenschaften der Verbrennungsgase die Ölzufuhr bzw. die Luftzufuhr steuert, so dass immer optimale und gewünschte Verbrennungsdaten gegeben sind.

Die Abmessungen des Brenners und der Brenneranordnung können sich in weiteren Bereichen bewegen. Üblicherweise werden sie an die an sich bekannten und im freien Handel erhältlichen Zerstäubungsdüsen angepasst.

Bei Versuchen hat sich herausgestellt, dass bei Verwendung der Ausführungsform gemäss Figur 1 der Benutzer in der Lage ist, das zerstäubte Öl bei einem Luftunterschuss bei etwa 70% des stöchiometrischen Bedarfs russfrei und stetig zu verbrennen. Darüber hinaus ist möglich, einen grossen Regelbereich für die Luftzufuhr vorzusehen, der sich an den jeweils stündlich verbrauchten Brennstoffmengen orientiert. Da der Luftdruck im Luftkanal nur gering bemessen ist, sind nur entsprechend gering ausgelegte Ventilator-Gehäuse notwendig. Kostspielige Druckgebläse brauchen nicht eingebaut zu werden. Die durch die Bohrungen 10, 30 einströmende Luft ist trotz der relativ geringen Geschwindigkeit in der Lage, eine weitere Zerschlagung der öltröpfchen zu bewirken.

## Patentansprüche

1. Verfahren zur Regelung der Verbrennung von flüssigen Brennstoffen über einen grossen Regelbereich in einer Brenneranordnung (1), in der ein Strahl aus kompaktem oder atomisiertem Brennstoff mit Hilfe einer Zerstäubungsdüse (4) erzeugt und entsprechend dem regelbaren Düseneingangsdruck in eine Mischkammer (3) eingespeist wird, in die von der Seite in Richtung auf die Brennstoffstrahlachse Verbrennungsluft als Zerstäubungsmedium zugeführt wird, deren Strömung nach Durchsatz steuerbar ist, sowie mit nachfolgender Verbrennung des Brennstoff-Luftgemisches in einer an die Mischkammer (3) anschliessende Verbrennungskammer (24), dadurch gekennzeichnet, dass der Druck des Brennstoffes am Eingang der Brennstoffdüse (4) und die mittlere Geschwindigkeit der Verbrennungsluft gekoppelt derart einstellbar sind, dass der Druck des Brennstoffes und die mittlere Geschwindigkeit der Verbrennungsluft umgekehrt proportional sind und dass das Brennstoff-Luft-Mengenverhältnis über den gesamten Regelbereich im wesentlichen gleich ist.

2. Verfahren nach Anspruch 1, dadurch gekennzeichnet, dass der mittlere, bei Austritt aus der Zerstäubungsdüse (4) zu messende Tropfendurchmesser bei einem atomisierten Strahl zwischen 50 und 200 µm und die Geschwindigkeit des Luftstromes zwischen 40 und 250 m/s beträgt.

3. Verfahren nach Anspruch 1, dadurch gekennzeichnet, dass bei einem kompakten Brennstoffstrahl die Geschwindigkeit des Luftstromes zwischen 180-250 m/s beträgt.

4. Brenneranordnung zur Durchführung des Verfahrens nach Anspruch 1, mit einer Zerstäuberdüse (4) zur Erzeugung eines Brennstoffstrahles, die in eine von einem Stutzen (22) umschlossene Mischkammer (3) mündet, wobei in dem Stutzen Öffnungen (10, 46, 52, 52', 54, 64, 70 71, 72) vorgesehen sind, durch die die Verbrennungsluft von der Seite in Richtung auf die Brennstoffstrahlachse zugeführt wird und die durch ein den Stutzen (22) übergreifendes, gegenüber diesem beweglich angeordnetes Überdeckungselement (21, 38, 50, 50', 50", 47, 56) zur Steuerung des Luftzuführungsquerschnittes sukzessiv zu öffnen oder zu schliessen sind, dadurch gekennzeichnet, dass das Überdeckungselement 21, 38, 50, 50', 50", 47, 56), mit einem die Zuführmenge des Brennstoffes steuernden Ventil (18) verbunden ist.

5. Brenneranordnung nach Anspruch 4, dadurch gekennzeichnet, dass als Überdeckungselement eine gegenüber dem Stutzen (22) drehbare Hülse (47, 50, 50', ) konzentrisch zum Stutzen (22) angeordnet ist, die ebenfalls mit Öffnungen (48, 51, 55) versehen ist.

6. Brenneranordnung nach Anspruch 4, dadurch gekennzeichnet, dass die Mischkammer (3) in Achsenrichtung, von der Verbrennungskammer (24) her gesehen, zunächst eine zylindrische Kammer (3") mit einem grösseren, abschliessend eine Kammer (3') mit einem kleineren Durchmesser aufweist, und dass in die Wandungen beider Kammern Öffnungen (10, 30) münden.

7. Brenneranordnung nach Anspruch 6, dadurch gekennzeichnet, dass die Wandung der kleineren Kammer (3') zusammen mit einer Lanze (21) verschiebbar ist.

## Revendications

1. Procédé de régulation de la combustion de combustibles liquides dans une grande plage de régulation dans un brûleur (1) où un jet est produit à partir d'un combustible compact ou atomisé à l'aide d'une buse de pulvérisation (4) et est injecté selon la pression réglable à l'entrée de buse dans une chambre mélangeuse (3) dans laquelle est introduit latéralement, vers l'axe du jet du combustible, de l'air de combustion servant d'agent de pulvérisation, dont l'écoulement peut être réglé en fonction du débit du combustible, la combustion du mélange combustible-air s'effectuant ensuite dans une chambre de combustion (24) reliée à la chambre mélangeuse (3), procédé caractérisé en ce que la pression du combustible à l'entrée de la buse à combustible (4) et la vitesse moyenne de l'air de combustion sont réglables en couplage de manière que la pression du combustible et la vitesse moyenne de l'air de combustion soient inversement proportionnelles et que le rapport entre les débits de combustible et d'air soit essentiellement constant dans toute la plage de régulation.

2. Procédé selon la revendication 1, caractérisé en ce que le diamètre moyen de gouttelettes à mesurer à la sortie de la buse de pulvérisation (4) est compris, dans le cas d'un jet atomisé, entre 50 et 200 micron, tandis que la vitesse d'écoulement de l'air est comprise entre 40 et 250 m/s.

3. Procédé selon la revendication 1, caractérisé en ce que, dans le cas d'un jet de combustible compact, la vitesse d'écoulement de l'air est comprise entre 180 et 250 m/s.

4. Brûleur pour la mise en oeuvre du procédé selon la revendication 1, comportant une buse de pulvérisation (4) servant à produire un jet de combustible, qui débouche dans une chambre mélangeuse (3) entourée par une tubulure (22), dans laquelle il est prévu des orifices (10,46,52,52', 54, 64, 70, 71, 72) par lesquels l'air de combustion est introduit latéralement vers l'axe du jet de combustible et qui sont ouverts ou fermés successivement par un élément de recouvrement (21, 38, 50, 50', 50", 47, 56) s'engageant sur la tubulure (22) et monté de façon à pouvoir se déplacer par rapport à celle-ci en vue du réglage de la section d'admission d'air, brûleur caractérisé en ce que l'élément de recouvrement (27, 38, 50, 50', 50", 47, 56) est relié à un distributeur (18) réglant l'alimentation en combustible.

5. Brûleur selon la revendication 4, caractérisé en ce qu'il est prévu comme élément de recouvrement un manchon (47, 50, 50') pouvant tourner par rapport à la tubulure (22), disposé concentriquement par rapport à celle-ci et qui est également pourvu d'orifices (48, 51, 55).

6. Brûleur selon la revendication 4, caractérisé en ce que la chambre mélangeuse (3) comporte, en considérant la direction axiale à partir de la chambre de combustion (24), d'abord une chambre cylindrique (3") de grand diamètre et enfin une chambre (3') de petit diamètre, et en ce que des ouvertures (10, 30) débouchant dans les parois de deux chambres.

7. Brûleur selon la revendication 6, caractérisé en ce que la paroi de la petite chambre (3') est déplaçable par translation en même temps qu'une lance (21).

## Claims

1. A method of controlling the combustion of liquid fuels within a wide control range, in a burner assembly (1) in which a stream or jet of compact or atomized fuel is produced by means of an atomizing orifice (4) and fed into a mixing chamber (3) in accordance with the adjustable nozzle input pressure, wherein combustion air as an atomizing medium is supplied laterally in the direction of the fuel stream axis, with the flow of said air being adapted to be controlled with respect to flow rate of the fuel and including a subsequent combustion of the fuel/air mixing chamber (3), characterized in that the pressure of the fuel at the inlet of said fuel nozzle (4) and the mean relative velocity of the combustion air are adapted to be adjusted in interlinked relation in such a manner that the pressure of the fuel and the mean relative velocity of the combustion air are in inversely proportional relation to each other, and that the fuel/air volume ratio is substantially constant within the full control range.

2. The method according to claim 1, characterized in that the mean droplet diameter of an atomized stream, as measured when the fuel exists from the atomizing nozzle (4), is between 50 and 200 (J.m, and the relative velocity of the air flow is between 40 and 250 m/s.

3. The method according to claim 1, characterized in that the relative velocity of the air flow, in the case of a compact fuel jet or stream, is between 180 and 250 m/s.

4. A burner assembly for carrying out the method according to claim 1, comprising an atomizing nozzle (4) for producing a fuel stream or jet, and opening into a mixing chamber (3) enclosed by a shell (22), said shell being provided with apertures (10, 45, 52, 52', 54, 64, 71, 72) through which combustion air is supplied from the side in the direction of the fuel stream axis, and which apertures are adapted to be successively opened or closed by an enclosing element (21, 38, 50, 50', 50", 47, 56) enclosing said shell (22) and being mounted to be movable relative to said shell, for controlling or adjusting the air supply corss-sectional area, characterized in that said enclosing element (21, 38, 50, 50', 50", 47, 56) is connected to a valve (18) controlling the feed rate of the fuel.

5. The burner assembly according to claim 4, characterized in that a sleeve (47, 50, 50') adapted to be rotated relative to said shell (22) is positioned as the enclosing element in concentric relation to the shell (22), said sleeve likewise being provided with apertures (48, 51, 55).

6. The burner assembly according to claim 4, characterized in that said mixing chamber (3) comprises in axial direction, as seen from the side of the combustion chamber (24), initially a cylindrical chamber (3") of a greater diameter and in the end position a chamber (3') of a smaller diameter, wherein apertures (10, 30) open in the walls of both chambers.

7. The burner assembly according to claim 6, characterized in that the wall of said smaller chamber (3') is adapted to be moved in combination with a lance (21).
